# EUROPÄISCHE PATENTSCHRIFT

(11) **EP 0 628 772 B1**
(45) Veröffentlichungstag und Bekanntmachung des Hinweises auf die Patenterteilung: **27.12.1996**
(21) Anmeldenummer: 94107901.4
(22) Anmeldetag: 21.05.1994
(51) Int. Cl.: F24C 7/08, F24C 15/32

(54) **Verfahren zum Betreiben eines Elektrobackofens**
Method of operating a cooking oven
Méthode de fonctionnement d'un four de cuisson

(30) Priorität: 14.06.1993 DE 4319613
(43) Veröffentlichungstag der Anmeldung: 14.12.1994
(73) Patentinhaber: Bauknecht Hausgeräte GmbH, D-70565 Stuttgart (DE); WHIRLPOOL EUROPE B.V., 5507 SK Veldhoven (NL)
(72) Erfinder: Mayr-Willius, Manfred, c/o Whirlpool Italia s.r.l., I-21025 Comerio (VA) (IT); Scholz, Gunter, c/o Whirlpool Italia s.r.l., I-21025 Comerio (VA) (IT); Schlegel, Claudia, c/o Whirlpool Italia s.r.l., I-21025 Comerio (VA) (IT)
(74) Vertreter: Fleck, Hermann-Josef, Dr.-Ing.

(56) Entgegenhaltungen:
- EP-A- 0 084 006
- EP-A- 0 596 263
- DE-A- 2 635 220
- DE-A- 2 657 929

## Beschreibung

Die Erfindung betrifft ein Verfahren zum Betreiben eines Elektrobackofens mit einem ringförmigen Gebläseheizkörper um das Gebläserad eines elektromotorisch antreibbaren Gebläses und mit einem Oberhitze- und einem Unterhitze-Heizkörper.

Bekannte Elektrobackofen mit dieser Ausstattung weisen in der Regel verschiedene Betriebsarten auf, welche mit einem Betriebsart-Wahlschalter ausgewählt werden können. Es sind dies ein Umluftbetrieb, ein statischer Betrieb mit Ober- und Unterhitze, ein Grillbetrieb und verschiedene Kombinationen dieser Betriebsarten mit mehreren betriebenen Heizkörpern, wie Umluft mit Unterhitze, Umluft mit Grill. Dabei kann der Umluftbetrieb auf zwei Arten realisiert werden, nämlich mit einem ringförmigen Gebläseheizkörper um das Gebläserad eines elektromotorisch antreibbaren Gebläses oder mit dem Oberhitze- und dem Unterhitze-Heizkörper bei eingeschaltetem Gebläse.

Der Umluftbetrieb mit dem ringförmigen Gebläseheizkörper (Heißluft) zeigt zu große Bräunungsdifferenzen am Backgut in allen Ebenen des Backraumes. Der Umluftbetrieb soll jedoch in mehreren Ebenen gleichzeitig in der Lage sein, Backwaren im Backblech fertigzustellen. Bei Backwaren mit längerer Backzeit erreicht die oberste Ebene auf der Oberseite der Backwaren ein zu helles Ergebnis, während der Boden der Backwaren in der untersten Ebene zu feucht ist.

Der Umluftbetrieb mit eingeschaltetem Gebläse und eingeschaltetem Oberhitze- und Unterhitze-Heizkörper zeigt zwar bessere Bräunungsergebnisse, d.h. kleinere Bräunungsdifferenzen, hat jedoch Probleme in der obersten und untersten Ebene des Backraumes. Die Backwaren in der obersten Ebene bräunen an der Oberseite zu stark, während die Backwaren in der untersten Ebene am Boden verbrennen. Dadurch wird häufig die Möglichkeit ausgeschlossen, in mehreren Ebenen zu backen. Auch der reine statische Betrieb läßt das Backen nur in einer Ebene zu.

Es ist Aufgabe der Erfindung, ein Verfahren der eingangs erwähnten Art zu schaffen, mit dem in allen Ebenen des Backraumes gleichzeitig gebacken werdne kann und bei dem trotzdem ein gleichmäßiges Bräunungsergebnis für alle gebackenen Backwaren erreicht werden kann.

Diese Aufgabe wird nach der Erfindung dadurch gelöst, daß ein Backvorgang in einer ersten Betriebsart mit vorgebbarer, erster Taktzeit im Umluftbetrieb mit eingeschaltetem Gebläse und eingeschaltetem Gebläseheizkörper begonnen wird, daß danach auf eine zweite Betriebsart mit vorgebbarer zweiter Taktzeit im Umluftbetrieb mit eingeschaltetem Gebläse und eingeschaltetem Oberhitze- und Unterhitze-Heizkörper umgeschaltet wird, und daß der Backvorgang abwechselnd in der ersten und zweiten Betriebsart mit der vorgegebenen ersten und der vorgegebenen zweiten Taktzeit bis zum Ablauf der vorgegebenen Backzeit weitergeführt wird.

Der Backvorgang beginnt stets mit einem Umluftbetrieb mit eingeschaltetem Gebläse und eingeschaltetem Gebläseheizkörper. Damit wird eine schnelle Aufheizung des Backraumes erreicht. Dann schließt sich ein Umluftbetrieb mit eingeschaltetem Gebläse und eingeschaltetem Oberhitze- und Unterhitze-Heizkörper an. Diese Betriebsarten wiederholen sich abwechselnd bis zum Ablauf der Backzeit. Die Taktzeiten für die bei den Umluftbetriebe sind variabel und vorgebbar, so daß für die unterschiedlichen Arten von Backwaren stets die optimalsten Einstellungen in bezug auf Wärmeverteilung, Energieverbrauch und Taktzeiten vorgegeben und fixiert werden können.

Eine Auslegung hat sich für vorteilhaft erwiesen, die dadurch gekennzeichnet ist, daß die erste Taktzeit für die erste Betriebsart mit 5 Minuten und größer gewählt wird.

Die Vorgabe der Taktzeiten für die bei den Umluft-Betriebsarten lassen sich am einfachsten durch Wahlschalter vorgeben.

Anstelle der Vorwahl der Taktzeiten durch Wahlschalter, die Zeitgeber verändern, kann die Vorgabe nach einer weiteren Ausgestaltung auch dadurch vorgenommen werden, daß die erste und zweite Taktzeit durch einen Thermostaten vorgegeben werden und ganzzahlige Vielfache der Schaltperioden desselben betragen. Damit ist dann zwangsläufig eine Kopplung der Taktzeiten mit dem zeitlichen Temperaturverlauf im Backraum hergestellt.

Die Beeinflussung der Taktzeiten kann auch in Abhängigkeit von der Vorgabe von Gargut-Kategorien automatisch verändert und vorgegeben werden.

Bei einem einfachen Elektrobackofen kann die Vorgabe der Taktzeiten für die beiden Umluft-Betriebsarten auch fest vorgegeben sein.

Die Erfindung wird anhand eines Stromlaufplanes für eine Steuerung zur Durchführung des neuen Verfahrens näher erläutert.

Mit einem Betriebsschalter S1 wird die Wechselspannung, die an den Klemmen L1 und N ansteht, an die Steuerschaltung angelegt. Mit dem Einschalten leuchtet eine Signalleuchte H1 auf und zeigt den Betriebszustand, d.h. den eingeleiteten Backvorgang, an. Gleichzeitig wird die Backofenleuchte E und das Gebläse M eingeschaltet. Auch die Steuerelektronik erhält Speisespannung und der vorgegebene Zyklus mit der ersten vorgegebenen Taktzeit und der zweiten vorgegebenen Taktzeit beginnt zu laufen. Die Taktzeiten können im Ausführungsbeispiel fest vorgegeben sein, sie können jedoch auch variabel und mit Wahlschaltern vorgebbar sein. Der Thermostat hat im Anfangszeitpunkt seinen Kontakt geschlossen, so daß während der ersten Taktzeit über den Schalter S2 der Gebläseheizkörper R3 eingeschaltet ist. Nach dem Ablauf der ersten Taktzeit steuert die Steuerelektronik den Schalter S2 in die andere Schaltstellung. Der Gebläseheizkörper R3 wird abgeschaltet und der Oberhitze-Heizkörper R1 und der Unterhitze-Heizkörper R2 werden eingeschaltet und zwar während der von der Steuerelektronik vorgegebenen zweiten Taktzeit. Nach dem Ablauf der zweiten Taktzeit schaltet der Schalter S2 in die Ausgangsstellung zurück und die erste Betriebsart beginnt wieder. Die erste Betriebsart und die zweite Betriebsart wechseln nun fortlaufend ab, bis der Backvorgang beendet ist. Dabei kann der Thermostat B die Heizkörper beim Überschreiten einer vorgegebenen Temperatur abschalten. Das Gebläse M bleibt jedoch während des gesamten Backvorganges eingeschaltet. Während des gesamten Backvorganges wird also Umluft erzeugt, die über ein an der Rückwand des Backraumes angebrachtes Luftleitblech, hinter dem sich das Gebläserad mit dem Gebläseheizkörper befindet, in den Backraum geleitet und verteilt wird.

In der ersten Betriebsart wird während der ersten Taktzeit der Backraum schnell aufgeheizt, wobei das Gebläse M und der Gebläseheizkörper R3 eingeschaltet sind. Bei der zweiten Betriebsart werden jeweils das Gebläse M und der Oberhitze-Heizkörper R1 und der Unterhitze-Heizkörper R2 eingeschaltet. Die bei den Umluft-Betriebsarten wechseln dann ab, bis der Backvorgang beendet ist. Die erste Taktzeit ist vorzugsweise etwa 5 Minuten und etwas größer, sollte die 5 Minuten aber nicht unterschreiten. Die zweite Taktzeit kann zwischen 0 und 10 Minuten variieren. Auch hier sollte 5 Minuten nicht unterschritten werden, da dann keine Auswirkungen mehr feststellbar sind.

Die Taktzeiten können auch durch ganzzahlige Schaltperioden des Thermostaten vorgegeben werden. Dann steuert der Thermostat auch die Steuerelektronik an, die dann die Schaltperioden abzählt und entsprechend der Vorgabe den Schalter S2 steuert. Durch die Veränderung der Taktzeiten in Abhängigkeit von der Gargut-Kategorie - Kleingebäck, Obstkuchen - kann eine optimale Einstellung des Backvorganges vorgenommen und ein gleichmäßiger Backvorgang in mehreren Ebenen des Backraumes erreicht werden.

## Patentansprüche

1. Verfahren zum Betreiben eines Elektrobackofens mit einem ringförmigen Gebläseheizkörper um das Gebläserad eines elektromotorisch antreibbaren Gebläses und mit einem Oberhitze- und einem Unterhitze-Heizkörper,
dadurch gekennzeichnet,
daß ein Backvorgang in einer ersten Betriebsart mit vorgebbarer, erster Taktzeit im Umluftbetrieb mit eingeschaltetem Gebläse (M) und eingeschaltetem Gebläseheizkörper (R3) begonnen wird,
daß danach auf eine zweite Betriebsart mit vorgebbarer zweiter Taktzeit im Umluftbetrieb mit eingeschaltetem Gebläse (M) und eingeschaltetem Oberhitze- und Unterhitze-Heizkörper (R1, R2) umgeschaltet wird, und
daß der Backvorgang abwechselnd in der ersten und zweiten Betriebsart mit der vorgegebenen ersten und der vorgegebenen zweiten Taktzeit bis zum Ablauf der vorgegebenen Backzeit weitergeführt wird.

2. Verfahren nach Anspruch 1,
dadurch gekennzeichnet,
daß die erste Taktzeit für die erste Betriebsart mit 5 Minuten und größer gewählt wird.

3. Verfahren nach Anspruch 1 oder 2,
dadurch gekennzeichnet,
daß die erste und zweite Taktzeit mittels Wahlschalter vorgegeben werden.

4. Verfahren nach Anspruch 1 oder 2,
dadurch gekennzeichnet,
daß die erste und zweite Taktzeit durch einen Thermostaten vorgegeben werden und ganzzahlige Vielfache der Schaltperioden desselben betragen.

5. Verfahren nach einem der Ansprüche 1 bis 4,
dadurch gekennzeichnet,
daß die Taktzeiten der Betriebsarten in Abhängigkeit von der Auswahl von Gargut-Kategorien verändert und vorgegeben werden.

6. Verfahren nach Anspruch 1,
dadurch gekennzeichnet,
daß die Taktzeiten fest vorgegeben werden.

## Claims

1. A method for operating an electric baking oven with a ring-shaped fan heater around the fan wheel of a fan which is able to be driven by an electric motor, and with an upper heat heater and a lower heat heater,
charactensed in that
a baking process is begun in a first type of operation with a first cycle time which is able to be preset in circulating air operation with the fan (M) switched on and with the fan heater (R3) switched on,
that thereafter a switchover takes place to a second type of operation with a second cycle time which is able to be preset in circulating air operation with the fan (M) switched on and with the upper heat heater and lower heat heater (R1, R2) switched on, and
that the baking process is continued alternately in the first and second type of operation with the preset first and preset second cycle time until completion of the preset baking time.

2. A method according to Claim 1,
characterised in that
the first cycle time for the first type of operation is selected at 5 minutes and greater.

3. A method according to Claim 1 or 2,
characterised in that
the first and second cycle times are preset by means of selector switches.

4. A method according to Claim 1 or 2,
characterised in that
the first and second cycle times are preset by a thermostat and amount to integral multiples of the switching periods thereof.

5. A method according to one of Claims 1 to 4,
characterised in that
the cycle times of the types of operation are altered and preset as a junction of the selection of cooked matter categories.

6. A method according to Claim 1,
characterised in that
the cycle times are fixedly preset.

## Revendications

1. Procédé pour faire fonctionner un four électrique comportant un corps de chauffe de ventilateur, de forme annulaire et disposé autour de la roue d'un ventilateur agencé de façon à pouvoir être entraîné par un moteur électrique, un corps de chauffe de voûte et un corps de chauffe de sole,
caractérisé
en ce qu'on commence une opération de cuisson dans un premier mode de fonctionnement, pendant une première période pouvant être présélectionnée, en fonctionnement de convection avec le ventilateur (M) en marche et le corps de chauffe de ventilateur (R3) en service,
en ce qu'on commute ensuite pour passer à un second mode de fonctionnement, pendant une seconde période pouvant être présélectionnée, en fonctionnement de convection avec le ventilateur (M) en marche et les corps de chauffe de voûte et de sole (R1, R2) en service et
en ce qu'on poursuit l'opération de cuisson d'une manière alternée dans le premier et le second modes de fonctionnement, pendant la première période présélectionnée et la seconde période présélectionnée, jusqu'à l'expiration de la durée de cuisson fixée à l'avance.

2. Procédé selon la revendication 1, caractérisé en ce que la première période prévue pour le premier mode de fonctionnement est choisie égale ou supérieure à 5 minutes.

3. Procédé selon la revendication 1 ou 2, caractérisé en ce que la première et la seconde périodes sont présélectionnées au moyen de commutateurs de sélection.

4. Procédé selon la revendication 1 ou 2, caractérisé en ce que la première et la seconde périodes sont présélectionnées au moyen d'un thermostat et sont égales à des multiples entiers des périodes de commutation de ce thermostat.

5. Procédé selon l'une des revendications 1 à 4, caractérisé en ce que les périodes des modes de fonctionnement sont modifiées et présélectionnées en fonction de la sélection réalisée parmi des catégories de pièces à cuire.

6. Procédé selon la revendication 1, caractérisé en ce que les périodes sont présélectionnées d'une manière définitive.
